# EUROPÄISCHE PATENTSCHRIFT

(11) **EP 0 510 469 B1**
(45) Veröffentlichungstag und Bekanntmachung des Hinweises auf die Patenterteilung: **28.06.1995**
(21) Anmeldenummer: 92106325.1
(22) Anmeldetag: 13.04.1992
(51) Int. Cl.: B05B 11/04, B05B 7/10

(54) **Vorrichtung zum Versprühen oder Zerstäuben einer Flüssigkeit**
Device for spraying a liquid
Dispositif pour pulvériser un liquide

(30) Priorität: 23.04.1991 CH 1214/91
(43) Veröffentlichungstag der Anmeldung: 28.10.1992
(73) Patentinhaber: SUPERMATIC KUNSTSTOFF AG, CH-8610 Uster (CH)
(72) Erfinder: Tobler, Viktor, CH-8635 Oberdürnten (CH)
(74) Vertreter: Patentanwälte Schaad, Balass, Menzl & Partner AG

(56) Entgegenhaltungen:
- EP-A- 0 336 188
- FR-A- 2 353 458
- US-A- 4 162 749

## Beschreibung

Die Erfindung betrifft eine Vorrichtung zum Versprühen oder Zerstäuben einer in einem mittels Druck entleerbaren Behälter enthaltenen Flüssigkeit, mit einem Behälter-Verschlussteil, in dem Zuleitungshohlräume für die über ein von dem Verschlussteil in das Behälterinnere sich hineinerstreckendes Steigrohr zugeführte Flüssigkeit und für die über der Flüssigkeit im Behälter vorhandene Luft ausgebildet sind, welche zu einer am Behälter-Verschlussteil ausgebildeten Gemischdüse für das Flüssigkeits-Luftgemisch führen.

In der französischen Patentanmeldung FR-A-2 353 458 ist ein zusammenpressbarer Behälter mit einem Zuleitungshohlräume aufweisenden Einsatz und einem Steigrohr beschrieben. Zum Verschluss dieses Behälters ist ein normaler Schraubdeckel vorgesehen. Die Kombination eines Behälterverschlussteils mit einem eine Gemischdüse enthaltenden Einsatz der genannten Art ist deshalb hier nicht gegeben.

Eine auf einem zusammenpressbaren Behälter aufsetzbare Sprühvorrichtung der genannten Art ist aus der EP-A-217744 bekannt, bei welcher eine Flüssigkeitsdüse in eine koaxial davor angeordnete Gemischdüse hineinragt, so dass ein um die Flüssigkeitsdüse vorhandener Ringraum für Luft nach vorn zur Gemischdüse hin offen ist. Mit dieser Ausgestaltung der Zuleitungshohlräume bei dieser Vorrichtung soll erreicht werden, dass ein wesentlicher Teil der im schnelleren Luftstrom enthaltenen kinetischen Energie auf die Flüssigkeit übertragen wird. Die aus der hinten liegenden Flüssigkeitsdüse austretende Flüssigkeit wird quasi nach dem Prinzip einer Strahlpumpe durch den wesentlich schnelleren Luftstrom mitgerissen, wobei eine zwanzigmal höhere Austrittsgeschwindigkeit an der Gemischdüse gegenüber der Austrittsgeschwindigkeit an der Flüssigkeitsdüse vorhanden sein soll. Das bedeutet, dass bei dieser Vorrichtung die Zuleitungswege für Flüssigkeit und für Luft nicht vertauscht werden können. Diese Vertauschung würde dann eintreten, wenn man mit der bekannten Sprühvorrichtung und dem Behälter über Kopf arbeiten wollte, weil dann die in dem Behälter vorhandene Flüssigkeit auf dem sonst für die in dem Behälter über der Flüssigkeit vorhandene und komprimierte Luft vorgesehenen Weg in die Sprühvorrichtung gelangt und ferner dann über das Steigrohr die komprimierte Luft zugeführt würde. Mit der vorbekannten Vorrichtung lässt sich daher nicht bei Handhabung des Behälters über Kopf eine Flüssigkeit versprühen.

Der vorliegenden Erfindung lag daher die Aufgabe zugrunde, eine Vorrichtung zum Versprühen oder Zerstäuben einer in einem zusammendrückbaren Behälter enthaltenen Flüssigkeit zu schaffen, mit welcher Vorrichtung auch über Kopf gearbeitet werden kann und welche aus in der Kunststofftechnik für Behälter ähnliche Art bekannten Teilen preiswert herstellbar ist.

Zur Lösung dieser Aufgabe weist die Vorrichtung die Merkmale nach Anspruch 1 auf. Eine bevorzugte Ausführungsform besitzt die Merkmale der abhängigen Ansprüche.

Die Vorrichtung besitzt den Vorteil, dass mit ihr ohne Druckmittelzufuhr von aussen in jeder Lage und insbesondere über Kopf eine Flüssigkeit versprüht werden kann, beispielsweise wenn man anders an den Einsatzort nicht herankommen kann. In dieser Arbeitsstellung darf die Vorrichtung nicht tropfen, was bei anderen bekannten Vorrichtungen dieser Art der Fall wäre, weil bei diesen die Querschnitte der Förderwege für Luft und für Flüssigkeit für den normalen Gebrauch mit aufrechtem Behälter ausgelegt sind. Wenn jedoch bei Ueberkopfbetrieb die Flüssigkeit nicht mehr durch das übliche Steigrohr zur Düse gelangt, sondern die gesamte in dem Behälter enthaltene Flüssigkeit mit dem vorhandenen Druck über dem sonst für die Luftförderung dienenden Durchlass zur Düse steht, sind besondere Vorkehrungen erforderlich, um den Druck abzubauen.

Weitere Einzelheiten und Vorteile der Erfindung ergeben sich aus der nachfolgenden Beschreibung und den Zeichnungen, in denen eine Ausführungsform des Erfindungsgegenstandes rein beispielsweise dargestellt ist. Es zeigen:
- Fig. 1: einen Vertikalschnitt durch den oberen Teil des Behälters mit der Sprühvorrichtung;
- Fig. 2: einen Querschnitt durch einen Teil der Sprühvorrichtung gemäss der Linie II-II in Fig. 1;
- Fig. 3: eine Ansicht auf die Unterseite des im Behälter angeordneten Einsatzes gemäss Pfeil A in Fig. 1;
- Fig. 4: einen Vertikalschnitt durch den oberen Teil des Behälters mit der Sprühvorrichtung, in geöffnetem Zustand;
- Fig. 5: einen Querschnitt durch das Düsenende der Vorrichtung gemäss der Linie V-V in Fig. 4;
- Fig. 6: einen Querschnitt durch das Düsenende der Vorrichtung gemäss der Linie VI-VI in Fig. 4;
- Fig. 7: einen Querschnitt durch die Kappe gemäss der Linie VII-VII in Fig. 4;
- Fig. 8: eine Ansicht der Rückseite des am Düsenende eingesetzten Gemischdüsenkörpers;
- Fig. 9 und 10: Axialschnitte durch den Gemischdüsenkörper gemäss der Linie VIII-VIII und der Linie IX-IX in Fig. 8;
- Fig. 11: einen Vertikalschnitt durch den oberen Teil eines Behälters in abgewandelter Ausführungsform.

Die Vorrichtung weist einen aus nachgiebigem und zusammendrückbarem Material bestehenden Behälter 1 auf, von dem in Fig. 1 und Fig. 4 nur der obere Teil dargestellt ist. Auf dem Behälterhals 2 mit einem Aussengewinde 3 ist eine mit einem Innengewinde 4 versehene Kappe 5 aufgeschraubt und lässt sich durch Schraubbewegung von einer geschlossenen Stellung gemäss Fig. 1 in eine offene Stellung gemäss Fig. 4 verstellen. In dem Behälterhals 2 ist ein Einsatz 6 eingepasst, der mit einem oberen Flanschrand 7 auf dem oberen Behälterhalsrand aufliegt. Der am Aussenumfang abgedichtete, im Behälterhals 2 angeordnete Einsatz weist eine zentrale Durchgangsbohrung 8 auf, in welche sich von unten das Steigrohr 9 hineinerstreckt. Ferner weist der Einsatz 6 zwei zueinander konzentrische Ringwände 10 und 11 auf, von denen die innere gleichzeitig die zentrale Bohrung 8 begrenzt. Vier keilförmig sich verjüngende Spalten 12 führen von aussen in den Raum zwischen den Ringwänden 10 und 11 hinein. Die Spalten 12 ermöglichen eine Druckregulierung. Zwischen den beiden Ringwänden 10 und 11 ist ein Ringraum 13 vorhanden, durch den bei geöffneter Kappe die in dem Behälter über der Flüssigkeit vorhandene Luft hindurchströmt, was im geschlossenen Zustand gemäss Fig. 1 nicht möglich ist, weil der Innenraum von oben her verschlossen ist. Die Kappe 5 besitzt innenseitig eine Mehrzahl von zueinander konzentrischen Ringwänden 14, 15, 16 und 17, die in bezug auf die am Einsatz 6 ausgebildeten Ringwände 10 und 11 radial derart versetzt angeordnet sind, dass die Ringwände der Kappe und die Ringwände vom Einsatz teleskopartig ineinanderfahren. Der Ringraum 13 für die Luft ist daher durch die in diesen Raum eintauchende Ringwand 15 verschlossen. Die Ringwände 14 und 15 der Kappe 5 begrenzen zwischen sich einen Ringraum 18, der im geöffneten Zustand, wenn gemäss Fig. 4 die Kappe 5 hochgeschraubt ist, mit der zentralen Bohrung 8, in die das Steigrohr 9 sich hineinerstreckt, in Verbindung steht, so dass bei aufrechter Handhabung des Behälters 1 zwecks Sprühen die Flüssigkeit in den Ringraum 18 der Kappe 5 gelangt.

Die Ringwände 15 und 16 der Kappe 5 begrenzen den dazwischen vorhandenen Ringraum 19, in den die Ringwand 11 vom Einsatz 6 sich hineinerstreckt. Aus Fig. 4 geht hervor, dass bei geöffnetem Zustand der Vorrichtung der zuvor erwähnte Ringraum 13 im Einsatz mit dem Ringraum 19 in der Kappe in Verbindung steht, wobei diese Ringräume auch in der Offenstellung nur gedrosselt kommunizieren, weil die auch in der Offenstellung noch etwas in den Ringraum 13 eingetauchte Ringwand 15 der Kappe aussenseitig in axialer Richtung über einen Endabschnitt sich erstreckende Drosselschlitze 20 aufweist, von denen gemäss Fig. 2 vier am Umfang verteilt angeordnet sind. Diese Drosselschlitze 20 lassen bei aufrechter Handhabung des Behälters immer genügend unter Druck stehende Luft hindurch, die zum Sprühen an der Düse benötigt wird, aber sie dienen für den Fall, wenn der Behälter zum Sprühen über Kopf gehalten werden muss als Drosselblende oder Schikane für die dann aus dem Behälter 1 unmittelbar durch den Ringraum 13 in den Ringraum 19 der Kappe strömende Flüssigkeit. Gegenüber dem normalen Weg der Flüssigkeit durch das Steigrohr 9 wirkt bei der Ueberkopfhandhabung ein der viel grösseren Querschnittsfläche des Behälters entsprechender grösserer Flüssigkeitsdruck, der durch die Drosselschlitze 20 und die Spalten 12 am Einsatz unten abgebaut wird, um wieder ein richtiges zum Sprühen geeignetes Druckverhältnis zu erreichen.

Die Fortsetzung der Zuleitungshohlräume von den getrennten Ringräumen 18 und 19 in der Kappe 5 sind innerhalb der Kappe quer zur Behälterachse sich erstreckende, getrennte Kanäle 22, 23, 24 und 25 innerhalb eines an der Kappe 5 seitlich angeformten Fortsatzes 26, durch den die vier getrennten Kanäle hindurch zu einer am Ende des Fortsatzes angeordneten Gemischdüse 27 führen.

Wie aus Fig. 5, 6 und 7 hervorgeht, weist der als Hohlkörper ausgebildete und aussenseitig im wesentlichen einen rechteckförmigen Querschnitt aufweisende Fortsatz 26 den ringförmige Innenwand 28 mit einer zentralen Sackbohrung 29 auf, und zwischen diese Innenwand 28 und die Aussenwand vom Fortsatz 26 sind in die vorhandenen Zwischenräume auf einander gegenüberliegenden Seiten zwei Füllkörper 30 und 31 eingesetzt. Jeder von diesen begrenzt zusammen mit der Innenwand 28 und der Fortsatz-Aussenwand 26 zwei Kanäle 22 und 23 bzw. 24 und 25, von denen die Kanäle 22 und 23 mit dem Ringraum 18 und die Kanäle 24 und 25 mit dem Ringraum 19 in der Kappe in Verbindung stehen. Alle vier Kanäle verengen sich etwas zum vorderen Ende hin und stehen mit am vorderen Ende der Innenwand 28 rechtwinklig zu den Kanälen und tangential in den Hohlraum der Gemischdüse 27 einmündenden Schlitzen 32 in Verbindung. Die vier Kanäle 22 bis 25 und die Schlitze 32 einschliesslich Gemischdüse 27 können im lichten Querschnitt verschieden ausgebildet sein, was vom jeweils vorhandenen Inhalt im Behälter abhängig ist. Durch den tangentialen Eintritt wird ein Drall erzeugt und eine gute Mischung von Luft und Flüssigkeit erzeugt. Die Gemischdüse 27 ist vorzugsweise einstückig mit den beiden Füllkörpern 30 und 31 ausgebildet und bildet den Steg zwischen zwei Schenkeln in Gestalt der Füllkörper. Die Schlitze 32 sind unterseitig in der Gemischdüse 27 ausgebildet, wie aus Fig. 9 und 10 hervorgeht. Die aus herstellungstechnischen Gründen vorhandene Sackbohrung 29 enthält ein hinter der Gemischdüse 27 sich befindendes Luftpolster, das sich als sehr vorteilhaft für die Vergleichmässigung des Sprühaustrags erwiesen hat. Der an der Kappe 5 ausgebildete Fortsatz 26 mit der Gemischdüse 27 kann auch in Achsrichtung nach oben gerichtet sein.

Eine weitere Ausführungsform gemäss Fig. 11 weist ebenfalls einen Behälter 1 mit einer auf dessen Behälterhals 2 aufgeschraubten Kappe 5 auf. Im Behälterhals 2 ist wie bei der Ausführungsform gemäss Fig. 1 und 4 ein Einsatz 6 angeordnet, der in gleicher Weise wie bei dem zuvor beschriebenen Ausführungsbeispiel mit der Kappe 5 zusammenwirkt, um in dem Einsatz 6 und in der Kappe 5 ausgebildete Strömungswege für das auszutragende Medium und für Luft zu öffnen und zu verschliessen.

Für besondere Anwendungsfälle wie beispielsweise zum Austragen von Schaum aus einer in dem Behälter enthaltenen schäumbaren Flüssigkeit, aus der durch die hinzutretende Luft an der Düse Schaum entsteht, ist es von Vorteil, dass für die Rückluft ein separater Luftweg vorhanden ist. Der Einsatz 6 besitzt daher noch in seiner Bodenfläche Durchgangsöffnungen 50, und die Kappe 5 besitzt unterhalb des mit der Gemischdüse versehenen Fortsatzes 26 eine Durchgangsöffnung 51. Durch diese beiden Durchgangsöffnungen 50 und 51 kann bei geöffneter Kappe 5 Rückluft in den Behälter 1 eintreten. Dieser Rückluftweg muss jedoch geschlossen sein, wenn der Behälter 1 zusammengedrückt wird, um die in dem Behälter enthaltene Flüssigkeit bzw. den Schaum auszutragen. Daher sind die Durchgangsöffnungen 50 im Einsatz 6 durch ein membranartiges Ventil 52 verschliessbar, wenn keine Rückluft in den Behälter hineingesaugt wird. Wenn aus einer schäumbaren Flüssigkeit im Behälter beispielsweise Schaum erzeugt und ausgetragen wird und der Behälter nur den bei der Ausführungsform gemäss Fig. 1 vorhandenen Luftweg für die Rückluft durch die Gemischdüse hindurch aufweist, würde der Schaum durch den Strömungsweg innerhalb der Kappe und des Einsatzes in den Behälter zurückgesaugt, wodurch das Luftvolumen innerhalb des Behälters reduziert würde. Der grössere Strömungsweg bei der Ausführungsform gemäss Fig. 11 verhindert nicht nur dies, sondern erlaubt auch ein schnelleres Pumpen aufgrund der schneller im Behälter wieder zur Verfügung stehenden Luftmenge. Auch bei relativ kleinem Düsenquerschnitt der Gemischdüse 27 werden Durchgangsöffnungen 50 und 51 für die Rückluft vorgesehen, um die vorgenannten Vorteile zu erreichen.

Im übrigen ist die Ausgestaltung der Strömungswege im Einsatz 6 und in der Kappe 5 gleich wie bei der Ausführungsform gemäss Fig. 1 und 4, was bedeutet, dass man mit einem Behälter gemäss Fig. 11 auch bei Handhabung über Kopf Schaum ausbringen kann.

Wie aus Figur 4 hervorgeht, weist die im übrigen zylindrische Innenseite vom Behälterhals 2 einen radial einwärts vorstehenden Wulst 40 und weist die Aussenseite des Einsatzes 6 eine mit dem Wulst 40 zusammenwirkende Nut 41 auf, in welche der Wulst 40 eingreift, so dass diese Nut-Wulst-Verbindung 40, 41 eine Sperre gegen ein Herausziehen des Einsatzes 6 in axialer Richtung bildet. Diese Sperre wirkt aber nur begrenzt und kann je nach der gewählten Dimensionierung des Wulstes 40 überwunden werden, wenn der Einsatz 6 für einen Behälter 1 bestimmt ist, der wieder auffüllbar sein soll, zu welchem Zweck der Einsatz 6 aus dem Behälterhals 2 herausgenommen werden muss. Die Sperre lässt sich jedoch nicht überwinden, wenn ein in der radialen Abmessung grösser dimensionierter Wulst 40 bei einem Behälter vorgesehen ist, der nicht wiederauffüllbar sein soll. Der Unterschied in der Dimensionierung des Wulstes 40 ist nicht sehr gross; beispielsweise steht der Wulst 40 bei einem wiederauffüllbaren Behälter 0,2 mm über die zylindrische Behälterhalsinnenseite einwärts vor, und er steht bei einem nicht wieder auffüllbaren Behälter 0,4 mm über diese Innenseite vor. Der Wulst 40 besitzt mit anderen Worten ein wahlweise unterschiedlich grosses Durchmessermass für zwei verschiedene Arten von Behältern 1, von denen der eine wiederauffüllbar und der andere nicht wiederauffüllbar ist.

Für das Herausziehen des Einsatzes 6 bei einem zum Wiederauffüllen bestimmten Behälter ist an der schraubbaren Kappe 5 innenseitig ein radial einwärts in Richtung Behälterhals 2 vorstehend ausgebildeter Nocken 43 angeordnet. Dieser sog. Refillnocken 43 hintergreift den vorstehenden Endflansch 7 vom Einsatz 6, so dass bei der Schraubbewegung der Kappe 5 in Oeffnungsrichtung der Einsatz 6 in axialer Richtung mitgenommen wird, wobei die aus dem Wulst 40 und der Nut 41 bestehende Sperre überwunden wird, weil das für alle Teile verwendete Kunststoffmaterial federnd nachgeben kann, wobei diese Sperre sich jedoch nur bei dem kleiner dimensionierten Wulst 40 überwinden lässt. Der Nocken 43 an der Kappe 5 ist derart ausgebildet, dass er bei Vorhandensein eines grösser dimensionierten Wulstes 40 abreisst, so dass die von dem Wulst 40 und der Nut 41 gebildete Sperre sich nicht überwinden lässt und der Einsatz 6 somit im Behälterhals 2 verbleibt. Der Behälter lässt sich somit nicht wiederauffüllen und ist, wie vom Hersteller beabsichtigt, unbrauchbar geworden.

Bei einer einfachen herzustellenden Ausführungsform besitzt die Kappe eines Behälters, der nicht wiederauffüllbar sein soll, keinen Nocken an der Innenseite. Alle Behälter besitzen eine Nut-Wulst-Verbindung 40, 41 in gleicher Dimensionierung, d.h. ohne Unterschied in der radialen Abmessung von Nut 41 und Wulst 40 und nur für die Wiederverwendung bestimmte Behälter tragen eine Kappe 5 mit einem Nocken 43 zum Herausziehen des Einsatzes 6 aus dem Behälterhals 2.

## Patentansprüche

1. Vorrichtung zum Versprühen oder Zerstäuben einer in einem mittels Druck entleerbaren Behälter enthaltenen Flüssigkeit, mit einem Behälter-Verschlussteil, in dem Zuleitungshohlräume für die über ein von dem Verschlussteil in das Behälterinnere sich hineinerstrekkendes Steigrohr zugeführte Flüssigkeit und für die über der Flüssigkeit im Behälter vorhandene Luft ausgebildet sind, welche zu einer am Behälter-Verschlussteil ausgebildeten Gemischdüse für das Flüssigkeits-Luftgemisch führen, dadurch gekennzeichnet, dass der Behälter-Verschlussteil von einem in dem Behälterhals (2) eingepassten Einsatz (6), in dessen zentrale Durchgangsbohrung (8) das Steigrohr (9) sich koaxial hineinerstreckt, und von einer auf den Behälterhals aufschraubbaren und zwischen einer Schliessstellung und einer Offenstellung durch Drehung in axialer Richtung bewegbaren Kappe (5) gebildet ist und dass die Zuleitungshohlräume für eine vertauschbare Förderung von Flüssigkeit und Luft von Ringräumen (13, 18, 19) zwischen zueinander konzentrischen und zum teleskopartigen Ineinanderfahren radial versetzt zueinander angeordneten Ringwänden (10, 11; 14, 15, 16) im Einsatz (6) und in der Kappe (5), von denen in der Offenstellung die radial äusseren Ringräume (13, 19) über Drosselschlitzen (20) kommunizieren, und von mehreren innerhalb der Kappe (5) von den getrennten Kappen-Ringräumen (18, 19) für Flüssigkeit und für Luft zu einer an der Kappe (5) ausgebildeten Gemischdüse (27) sich getrennt erstreckenden Kanäle (22-25) gebildet sind, welche im wesentlichen tangential in die Gemischdüse münden.

2. Vorrichtung nach Anspruch 1, dadurch gekennzeichnet, dass in dem im Behälterhals (2) angeordneten Einsatz (6) mit dem koaxial in diesen sich hineinerstreckenden Flüssigkeits-Steigrohr (9) ein zu diesem konzentrischer, ringförmiger Durchlasskanal (13) ausgebildet ist, der über mehrere Drosselspalten (12) mit dem Behälterinnenraum in Verbindung steht und in den eine innenseitig in der auf den Behälterhals (2) aufschraubbaren Kappe (5) fluchtend zum Durchlasskanal (13) ausgebildete Ringwand (15) mit aussenseitig in dieser ausgebildeten, in axialer Richtung längs eines Endabschnitts der Ringwand sich erstreckenden Drosselschlitzen (20) zwecks Oeffnen und Schliessen des einen Zuleitungshohlraums (13, 19) bei Schraubbetätigung der Kappe (5) eintaucht, und dass die Drosselschlitze (20) bei aufrechter Handhabung des Behälters (1) einen Abschnitt des Luftwegs bilden und bei Handhabung des Behälters über Kopf zur Drosselung dienende Querschnittsverengungen für die in diesem Fall den Durchlasskanal (13, 19) im Einsatz (6) passierende Flüssigkeit bilden.

3. Vorrichtung nach Anspruch 1, dadurch gekennzeichnet, dass die Kappe (5) einen seitlich oder oben angeformten Fortsatz (26) mit darin ausgebildeten vier getrennten Kanälen (22, 23, 24, 25) aufweist, die sich zu der am Ende des Fortsatzes angeordneten Gemischdüse (27) erstrecken und von welchem zwei Kanäle (24, 25) mit dem radial äusseren Ringraum (19) in der Kappe (5) und zwei Kanäle (22, 23) mit dem radial inneren Ringraum (18) in der Kappe (5) in Verbindung stehen.

4. Vorrichtung nach Anspruch 3, dadurch gekennzeichnet, dass in dem als Hohlkörper ausgebildeten Fortsatz (26) mit aussenseitig im wesentlichen rechteckförmigem Querschnitt eine ringförmige Innenwand (28) mit einer zentralen Sackbohrung (29) ausgebildet ist und dass zwischen die Innenwand (28) und die Fortsatz-Aussenwand (26) in die vorhandenen Zwischenräume eingesetzte Füllkörper (30, 31) zusammen mit der Innenwand (28) und der Aussenwand (26) jeweils zwei Kanäle (22, 23, 24, 25) für die Luft- und Flüssigkeitsführung begrenzen, welche am vorderen Ende der Innenwand (28) mit zur letzteren rechtwinklig verlaufenden und vorzugsweise tangential in den Hohlraum der Gemischdüse einmündenden Schlitzen (32) in Verbindung stehen, die in der mit den beiden Füllkörpern (30, 31) vorzugsweise einstückigen Gemischdüse (27) ausgebildet sind, wobei die Sackbohrung (29) innerhalb der Innenwand (28) ein hinter der Gemischdüse (27) vorhandenes Luftpolster für die Vergleichmässigung des Sprühaustrags enthält.

5. Vorrichtung nach einem der vorhergehenden Ansprüche, dadurch gekennzeichnet, dass der Einsatz (6) und die Klappe (5) zusätzliche Durchgangsöffnungen (50, 51) für einen weiteren Luftweg zur Führung von Rückluft in den Behälter (1) beim Pumpen aufweisen und dass die Durchgangsöffnungen (50) im Einsatz (6) durch ein zum Passierenlassen der Rückluft in nur eine Richtung geeignetes Ventil (52) verschliessbar sind.

6. Vorrichtung nach einem der vorhergehenden Ansprüche, dadurch gekennzeichnet, dass der Behälterhals (2) innenseitig und der Einsatz (6) aussenseitig und einwärts vom Behälterhalsende eine umlaufend ausgebildete und ineinandergreifende Nut- und Wulst-Verbindung (40, 41) als begrenzt wirkende Sperre gegen Axialbeweglichkeit von Einsatz (6) und Behälterhals (2) relativ zueinander aufweisen und dass zumindest bei zur Wiederverwendung oder zum Wiederauffüllen bestimmten Behältern die den Behälterhals (2) aussen umgreifende Kappe (5) innenseitig einen radial einwärts in Richtung Behälterhals (2) vorstehend ausgebildeten Nocken (43) aufweist, der nach einer Axialbewegung der Kappe (5) in Oeffnungsrichtung gegen einen am Einsatzende über den Behälterhals radial auswärts vorstehenden Rand (7) anzuliegen bestimmt ist und welcher bei weiterer Axialbewegung der Kappe in Oeffnungsrichtung unter Ueberwindung der Sperre den Einsatz (6) aus dem Behälterhals (2) herauszuziehen ermöglicht.

7. Vorrichtung nach Anspruch 6, dadurch gekennzeichnet, dass bei von der Wiederverwendung auszuschliessenden Behältern die Kappe (5) innenseitig ohne Nocken zum Herausziehen des Einsatzes aus dem Behälterhals ausgebildet ist.

8. Vorrichtung nach Anspruch 6, dadurch gekennzeichnet, dass bei zur Wiederverwendung bestimmten Behältern und bei von der Wiederverwendung auszuschliessenden Behältern die Kappe (5) innenseitig mit einem Nocken (43) ausgebildet ist und dass bei zur Wiederverwendung bestimmten Behältern die Nut- und Wulst-Verbindung (40, 41) zwischen Behälterhals (2) und Einsatz (6) eine erste radiale Höhe aufweist und bei einem von der Wiederverwendung auszuschliessenden Behälter eine zweite radiale Höhe aufweist, die grösser ist als die erste radiale Höhe, und dass der an der Kappe (5) innenseitig vorhandene Nocken (43) derart ausgebildet ist, dass er je nach Ausbildung der Nut- und Wulst-Verbindung (40, 41) in bezug auf die wahlweise unterschiedlich gross ausgebildete radiale Höhe bei der Axialbewegung der Kappe in Oeffnungsrichtung entweder unter Ueberwindung der Sperre den Einsatz (6) aus dem Behälterhals (2) herauszuziehen ermöglicht oder bei Nichtüberwindung der Sperre zerstörbar ist.

9. Vorrichtung nach Anspruch 8, dadurch gekennzeichnet, dass der Nocken (43) an der Kappe (5) derart ausgebildet ist, dass er bei Nichtüberwindung der von der Nut- und Wulst-Verbindung (40, 41) gebildeten Sperre abreisst.

10. Vorrichtung nach Anspruch 6, dadurch gekennzeichnet, dass der umlaufende Wulst (40) innenseitig am Behälterhals (2) und die Nut (41) aussenseitig am Einsatz (6) ausgebildet sind.

11. Vorrichtung nach Anspruch 6, dadurch gekennzeichnet, dass die radiale Höhe des Wulstes (40) bzw. radiale Tiefe der Nut (41) etwa 0, 2 mm bei einem mittels des Nockens (43) an dem Verschluss (5) herausziehbaren Einsatz (6) und etwa doppelt so gross bei einem nicht herausziehbaren Einsatz ist.

## Claims

1. Device for spraying or atomising a liquid held in a container which can be emptied by pressure and which has a closure part in which feed cavities are formed for the liquid fed through a feed tube extending from the closure part into the interior of the container and for the air present in the container above the liquid, said feed cavities leading to a mixture nozzle formed for the liquid/air mixture on the closure part of the container; characterised in that the closure part of the container is formed by an insert (6) which is fitted in the container neck (2) and into the central through bore (8) of which the feed tube (9) extends coaxially, and by a cap (5) adapted to be screwed onto the container neck and to be moved in the axial direction by turning between a closed position and an open position; and in that for the transposable delivery of liquid and air the feed cavities are formed by annular spaces (13, 18, 19) between annular walls (10, 11; 14, 15, 16) which are provided in the insert (6) and in the cap (5) and are concentric to one another and radially offset relative to one another in order to extend telescopically one into the other, of which annular spaces the radially outer spaces (13, 19) communicate via throttle slots (20) in the open position, and by a plurality of passages (22 - 25) which are formed inside the cap (5) and extend separately from the separate annular spaces (18, 19) in the cap for liquid and for air to a mixture nozzle (27) formed on the cap (5), and which lead substantially tangentially into the mixture nozzle.

2. Device according to Claim 1, characterised in that, in the insert (6) disposed in the container neck (2) and provided with the liquid feed tube (9) extending coaxially into it, an annular through passage (13) is formed which is concentric to the said feed tube, is in communication with the interior of the container by way of a plurality of throttle gaps (12), and into which an annular wall (15) extends, which wall is formed on the inside, in line with the through passage (13), in the cap (5) adapted to screw onto the container neck (2), and which on the outside has throttle slots (20) formed in it and extending in the axial direction along an end portion of the annular wall for the purpose of opening and closing one feed cavity (13, 19) on the screw actuation of the cap (5); and in that the throttle slots (20) form a portion of the air path when the container (1) is used upright and, when the container is used upside-down, form cross-sectional constrictions having a throttle action for the liquid which in this case passes through the through passage (13, 19) in the insert (6).

3. Device according to Claim 1, characterised in that the cap (5) has an extension (26) which is formed at its side or top and has formed in it four separate passages (22, 23, 24, 25) which extend to the mixture nozzle (27) disposed at the end of the extension, and of which two passages (24, 25) are in communication with the radially outer annular space (19) in the cap (5) and two passages (22, 23) are in communication with the radially inner annular space (18) in the cap (5).

4. Device according to Claim 3, characterised in that in the extension (26) in the form of a hollow body of substantially rectangular external cross-section an annular inner wall (28) having a central blind bore (29) is formed; and in that filling members (30, 31) inserted in the gaps present between the inner wall (28) and the outer wall (26) of the extension delimit, together with the inner wall (28) and the outer wall (26), two passages (22, 23, 24, 25) in each case for conducting air and liquid, which are in communication at the front end of the inner wall (28) with slots (32) which extend at right angles to the said inner wall and preferably lead tangentially into the cavity of the mixture nozzle, and which are formed in the mixture nozzle (27) which is preferably made in one piece with the two filling members (30, 31), the blind bore (29) inside the inner wall (28) containing an air cushion provided behind the mixture nozzle (27) for the homogenisation of the spray delivery.

5. Device according to one of the preceding claims, characterised in that the insert (6) and the cap (5) have additional through holes (50, 51) for another air path for conducting return air into the container (1) during pumping; and in that the through holes (50) in the insert (6) can be closed by a valve (52) suitable for allowing the passage of return air in only one direction.

6. Device according to one of the preceding claims, characterised in that the container neck (2) is provided on the inside and the insert (6) is provided on the outside with, respectively, a bead (40) and a groove (41) which are disposed inwards from the end of the container neck, extend around them,and engage in one another to form a bead and groove connection having a limited locking action against axial movability of the insert (6) and container neck (2) relative to one another; and in that, at least in containers intended for re-use or refilling, the cap (5) engaging around the outside of the container neck (2) is provided on the inside with a boss (43) which is formed projecting radially inwards in the direction of the container neck (2) and which after an axial movement of the cap (5) in the opening direction is intended to lie against an edge (7) projecting radially outwards beyond the container neck at the end of the insert and, on further axial movement of the cap in the opening direction, enables the insert (6) to be extracted from the container neck (2), overcoming the locking means.

7. Device according to Claim 6, characterised in that in the case of containers not intended for re-use the cap (5) is formed without a boss on the inside for extraction of the insert from the container neck.

8. Device according to Claim 6, characterised in that in the case of containers intended for re-use and in the case of containers not intended for re-use the cap (5) is formed with a boss (43) on the inside; and in that in the case of containers intended for re-use the bead and groove connection (40, 41) has a first radial height between the container neck (2) and the insert (6) and in the case of a container not intended for re-use the said connection has a second radial height which is greater than the first radial height; and in that the boss (43) provided on the inside of the cap (5) is formed in such a way that, depending on the construction of the bead and groove connection (40, 41) in relation to the selectively different radial height, on the axial movement of the cap in the opening direction it either enables the insert (6) to be extracted from the container neck (2), overcoming the locking means, or can be destroyed when the locking means is not overcome.

9. Device according to Claim 8, characterised in that the boss (43) on the cap (5) is formed in such a way that it is torn away when the locking means formed by the bead and groove connection (40, 41) is not overcome.

10. Device according to Claim 6, characterised in that the peripheral bead (40) is formed on the inside of the container neck (2) and the groove (41) on the outside of the insert (6).

11. Device according to Claim 6, characterised in that the radial height of the bead (40) or the radial depth of the groove (41) is about 0.2 millimetre in the case of an insert (6) extractable by means of the boss (43) on the closure (5), and about twice as great in the case of a non-extractable insert.

## Revendications

1. Dispositif pour atomiser ou pulvériser un liquide contenu dans un récipient pouvant être vidé au moyen d'une pression, avec une partie fermeture de récipient, dans laquelle sont réalisés des espaces creux formant conduite d'amenée pour un liquide amené par un tube montant, s'étendant depuis la partie fermeture et allant à l'intérieur du récipient et pour l'air se trouvant au-dessus du liquide dans le récipient, les espaces creux menant à une buse de mélange réalisée sur la partie fermeture du récipient, pour le mélange air-liquide, caractérisé en ce que la partie fermeture du récipient est constituée par un insert (6), ajusté dans le col de récipient (2) et dans le perçage de passage (8) central duquel le tube montant (9) s'étend coaxialement et par un capuchon (5) pouvant être vissé sur le col de récipient et être déplacé en direction axiale entre une position de fermeture et une position d'ouverture, par rotation, et en ce que les espaces creux formant conduite d'amenée sont constitués, pour permettre un transport, avec possibilité de permutation, du liquide et de l'air, d'espaces annulaires (13, 18, 19), entre des parois annulaires (10, 11; 14, 15, 16) concentriques les unes par rapport aux autres et disposées décalées radialement les unes par rapport aux autres pour permettre un coulissement télescopique les unes dans les autres, ces parois annulaires étant ménagées dans l'insert (6) et dans le capuchon (5) dont, dans la position d'ouverture, les espaces annulaires (13, 19) radialement extérieurs communiquent par des fentes d'étranglement (20) et dont plusieurs canaux (22 à 25), s'étendant séparément, sont constitués à l'intérieur du capuchon (5) depuis les espaces annulaires de capuchon (18,19) séparés, pour le liquide et pour l'air, en destination d'une buse de mélange (27) réalisée sur le capuchon (5), ces canaux débouchant sensiblement tangentiellement dans la buse de mélange.

2. Dispositif selon la revendication 1, caractérisé en ce que dans l'insert (6) disposé dans le col de récipient (2) est réalisé, avec le tube montant de liquide (9) s'étendant coaxialement dans l'insert (6), un canal de passage (13) annulaire, communiquant avec lui et relié par plusieurs interstices d'étranglement (12) à l'espace intérieur de récipient et dans lequel pénètre une paroi annulaire (15), réalisée du côté intérieur dans le capuchon (5) pouvant être vissé sur le col de récipient (2) et alignée par rapport au canal de passage (13) et comportant des fentes d'étranglement (20) réalisées du côté extérieur de la paroi annulaire (15) dans celle-ci, s'étendant en direction axiale le long d'une section d'extrémité de la paroi annulaire, dans le but d'ouvrir et de fermer un espace creux formant conduite d'amenée (13, 19) lors de l'actionnement par vissage du capuchon (6), et en ce que les fentes d'étranglement (20), lorsque l'on manipule le récipient (1) en position verticale, constituent un tronçon de cheminement de l'air et, en cas de manipulation du récipient tête en bas, constituent des rétrécissements de section transversale, servant à produire un étranglement, pour le liquide passant dans ce cas dans le canal de passage (13, 19) ménagé dans l'insert (6).

3. Dispositif selon la revendication 1, caractérisé en ce que le capuchon (5) présente un prolongement (26) formé latéralement ou en partie haute sur celui-ci avec quatre canaux (22, 23, 24, 25) séparés, ménagés dans le prolongement (26) et s'étendant vers la buse de mélange (27) disposées à l'extrémité du prolongement et d'où deux canaux (24, 25) sont reliés à l'espace annulaire (19) radialement extérieur ménagé dans le capuchon (5) et deux canaux (22, 23) sont reliés à l'espace annulaire (18) radialement intérieur ménagé dans le capuchon (5).

4. Dispositif selon la revendication 3, caractérisé en ce que, dans le prolongement (26) réalisé sous forme de corps creux, avec une section transversale sensiblement rectangulaire du côté extérieur, est réalisée une paroi intérieure (28) annulaire avec un trou borgne (29) central et en ce que, entre la paroi intérieure (28) et la paroi extérieure (26) du prolongement, des corps de remplissage (30, 31) introduits dans les espaces intermédiaires existants délimitent, conjointement avec la paroi intérieure (28) et la paroi extérieure (26), respectivement deux canaux (22, 23, 24, 25) pour le guidage de l'air et du liquide et sont reliés, à l'extrémité avant de la paroi intérieure (28), à des fentes (32) s'étendant à angle droit par rapport à la paroi intérieure (28) et débouchant de préférence tangentiellement dans l'espace creux de la buse de mélange, les fentes (32) étant ménagées dans la buse de mélange (27) réalisée de préférence d'un seul tenant avec les deux corps de remplissage (30, 31), le trou borgne (29) contenant à l'intérieur de la paroi intérieure (28) un coussin d'air existant derrière la buse de mélange (27), en vue de régulariser l'émission de pulvérisation.

5. Dispositif selon l'une des revendications précédentes, caractérisé en ce que l'insert (6) et le capuchon (5) présentent des ouvertures de passage (50, 51) supplémentaires pour constituer un cheminement d'air supplémentaire pour le guidage de l'air de retour dans le récipient (1) et en ce que les ouvertures de passage (50) ménagées dans l'insert (6) peuvent être obturées au moyen d'une soupape (52) appropriée ne permettant le passage de l'air de retour que dans un seul sens.

6. Dispositif selon l'une des revendications précédentes, caractérisé en ce que le col de récipient (2) présente côté intérieur et l'insert (6) présente, côté extérieur et en retrait de l'extrémité de col de récipient, une liaison à gorge et à bourrelet (40, 41), faisant le pourtour et réalisée de façon à ce que ces éléments s'engagent l'un dans l'autre, à titre de verrou à fonction de limitation, pour aller à l'encontre de la mobilité axiale mutuelle de l'insert (6) et du col de récipient (2), et en ce qu'au moins lors de la réutilisation ou du réremplissage de récipients déterminés, le capuchon (6) qui enchâsse extérieurement le col de récipient (2) présente côté intérieur un ergot (43) réalisé de façon à faire saillie radialement vers l'intérieur en direction du col de récipient (2) et conçu pour, suite à un déplacement axial du capuchon (6) dans la direction d'ouverture, venir en appui contre un bord (7) faisant saillie radialement vers l'extérieur à l'extrémité d'insertion, sur le col de récipient et permettant lors d'une continuation du déplacement axial du capuchon dans la direction d'ouverture d'extraire l'insert (6) du col de récipient, si l'on surmonte l'action du verrou.

7. Dispositif selon la revendication 6, caractérisé en ce que, dans le cas de récipients devant exclure toute réutilisation, le capuchon (5) est constitué intérieurement sans ergot d'extraction de l'insert hors du col du récipient.

8. Dispositif selon la revendication 6, caractérisé en ce qu'en cas de récipients conçus pour la réutilisation et dans le cas où les récipients doivent exclure toute réutilisation le capuchon (5), est réalisé côté intérieur avec un ergot (43) et en ce qu'en cas de récipients conçus pour une réutilisation, la liaison à gorge et à bourrelet (40, 41) réalisée entre col de récipient (2) et insert (6) présente une première hauteur radiale et, dans le cas d'un récipient dont toute réutilisation doit être exclue, présente une deuxième hauteur radiale supérieure à la première hauteur radiale, et en ce que l'ergot (43) existant du côté intérieur sur le capuchon (5) est réalisé, selon la réalisation de la liaison à gorge et à bourrelet (40, 41), par rapport à la hauteur radiale qui est à volonté de valeur différente, lors du déplacement axial du capuchon dans la direction d'ouverture, en surmontant l'effet du verrou, soit de manière à permettre d'extraire l'insert (6) hors du col de récipient (2), soit à pouvoir détruire l'ergot dans le cas où le verrou ne doit pas être surmonté.

9. Dispositif selon la revendication 8, caractérisé en ce que l'ergot (43) réalisé sur le capuchon (5) est réalisé de manière à ce que, dans le cas où l'on ne surmonte pas l'effet du verrou constitué par la liaison à gorge et bourrelet (40, 41), il se déchire.

10. Dispositif selon la revendication 6, caractérisé en ce que le bourrelet (40) faisant le pourtour est réalisé du côté intérieur du col de récipient (2) et la gorge (41) est réalisée du côté extérieur sur l'insert (6).

11. Dispositif selon la revendication 6, caractérisé en ce que la hauteur radiale du bourrelet (40), respectivement la profondeur radiale de la gorge (41) est d'à peu près 0,2 mm dans le cas où l'insert (6) peut être extrait au moyen de l'ergot (43) ménagé sur la fermeture (5) et est de taille à peu près double dans le cas où l'on a affaire à un insert ne pouvant pas être extrait.
